# EUROPÄISCHE PATENTSCHRIFT

(11) **EP 3 224 483 B1**
(45) Veröffentlichungstag und Bekanntmachung des Hinweises auf die Patenterteilung: **29.09.2021**
(21) Anmeldenummer: 15798458.4
(22) Anmeldetag: 24.11.2015
(51) Int. Cl.: F04D 29/66, F04D 29/44, F04D 29/22, F04D 29/24, F04D 29/54, F04D 1/06

(54) **KREISELPUMPE MIT EINER LEITEINRICHTUNG**
CENTRIFUGAL PUMP WITH GUIDING DEVICE
POMPE CENTRIFUGE AVEC DISPOSITIF DE GUIDAGE

(30) Priorität: 25.11.2014 DE 102014223942
(43) Veröffentlichungstag der Anmeldung: 04.10.2017
(73) Patentinhaber: KSB SE & Co. KGaA, 67227 Frankenthal (DE)
(72) Erfinder: FLEDER, Annika, 67657 Kaiserslautern (DE); WILL, Björn, 54472 Brauneberg (DE)
(86) Internationale Anmeldenummer: PCT/EP2015/077514
(87) Internationale Veröffentlichungsnummer: WO 2016/083382

(56) Entgegenhaltungen:
- CN-A- 103 591 051
- JP-A- H11 173 296
- US-A- 2 857 849
- US-A- 3 398 694

## Beschreibung

Die Erfindung betrifft eine Kreiselpumpe gemäß dem Oberbegriff von Anspruch 1.

Die Kreiselpumpe weist mindestens ein als Radialrad ausgebildetes und axial ausschüttendes Laufrad auf, dem eine Leiteinrichtung nachgeordnet ist. Die Leiteinrichtung weist Leitschaufeln auf. Zwischen den Leitschaufeln werden Leitkanäle für das Fördermedium gebildet. Solche Leiteinrichtungen können als Leiträder ausgebildet sein. Aus dem Laufrad austretendes Fördermedium tritt in die Leiteinrichtung ein. In der Leiteinrichtung wird kinetische Energie in Druckenergie umgewandelt. Weiterhin findet eine Umlenkung des Mediums statt. Der Drall wird zwecks einer Zuströmung zu einer nächsten Stufe häufig reduziert.

In der DE 39 12 279 C2 wird eine Kreiselpumpe ein- oder mehrstufiger Bauart mit mindestens einem Laufrad beschrieben. Dem Laufrad ist in Strömungsrichtung ein Leitrad nachgeordnet. Das Leitrad weist mehrere Leitschaufeln auf.

Die DE 198 22 223 A1 beschreibt eine mehrstufige Kreiselpumpe. In den Stufengehäusen der Kreiselpumpe sind Laufräder rotierend angeordnet. Das Fördermedium strömt einem ersten Laufrad zu und erfährt dadurch eine Druckerhöhung. Dem Laufrad nachgeordnet ist ein Leitradteil mit dem Geschwindigkeitsenergie in Druckenergie umgewandelt wird. Auch lenkt das Leitradteil das Fördermedium in seiner Strömungsrichtung um.

Die DE 33 15 350 C2 betrifft ein Leitrad für Kreiselpumpen mit diffusorförmig erweiterten Leitkanälen. Die äußere radiale Leitkanalbegrenzung wird durch ein das Leitrad aufnehmendes Gehäuse gebildet. Die JP H11 173296 A offenbart eine Kreiselpumpe gemäß dem Oberbegriff des Anspruchs 1.

Aus der JP H11 173296 A ist eine Diffusoreinrichtung einer Pumpe mit Radialrad bekannt, die mit einem Auslassrohr verbunden ist, wobei die Diffusoreinrichtung zwei miteinander verbundene Diffusorgehäuse aufweist.

Bei herkömmlichen mehrstufigen Kreiselpumpen wird das aus dem Laufrad austretende Fluid in einem nachfolgenden Leitrad zunächst verzögert und anschließend in einer Überströmgeometrie der nachfolgenden Rückführpartie zugeführt. Hierdurch ergibt sich ein erhöhter radialer Bauaufwand. Insbesondere Stufen von Höchstdruckkreiselpumpen weisen dabei sehr große Stufendurchmesser bezogen auf den Laufradaußendurchmesser auf. Häufig ist der Stufeninnendurchmesser dabei um mehr als den Faktor 1,5 größer als der Laufraddurchmesser. Die Verzögerung der Strömung erfolgt in einem Leitraddiffusor. Die Reduktion der Umfangsgeschwindigkeitskomponente erfolgt in einer Rückführbeschaufelung.

Die US 2,857,849 A offenbart eine Pumpeneinheit mit einem Motorgehäuse, das mit einer Vielzahl von umlaufend beabstandeten Durchgangskanälen versehen ist, die sich in Längsrichtung des Motorgehäuses erstrecken. Ein Laufrad weist Laufradkanäle auf, die ein axiales Ausströmen des zu fördernden Fluides in die Durchgangskanäle erlauben.

Aus der CN 103 591 051 A Bohrlochpumpe mit einem Halbaxialrad und nachgeschalteten Leitschaufeln bekannt, wobei zwischen den Leitschaufeln weitere Hilfsschaufeln vorgesehen sind.

Die US 3,398,694 A beschreibt eine Tauchpumpe mit einem Halbaxialrad und nachgeschalteten Leitschaufeln.

Aufgabe der Erfindung ist es, eine Kreiselpumpe mit einem möglichst kleinen radialen Bauraum anzugeben. Die Kreiselpumpe soll dabei einen möglichst hohen Wirkungsgrad aufweisen. Eine Strömungsablösung soll dabei weitgehend verhindert werden. Weiterhin soll eine möglichst verlustarme Verzögerung gewährleistet werden. Die Kreiselpumpe soll sich durch eine möglichst kostengünstige Konstruktion und zuverlässige Betriebsweise auszeichnen. Weiterhin soll eine möglichst lange Lebensdauer gewährleistet sein.

Diese Aufgabe wird erfindungsgemäß durch eine Kreiselpumpe mit den Merkmalen des Anspruchs 1 gelöst. Bevorzugte Varianten sind in den Unteransprüchen ausgeführt.

Erfindungsgemäß sind am Austritt zumindest eines Teils der Leitkanäle zusätzliche Führungselemente angeordnet. Durch diese Integration der Führungselemente in die Leiteinrichtung wird eine Strömungsablösung deutlich verringert. Weiterhin erhöhen die Führungselemente den Stufenwirkungsgrad merklich. Zudem eröffnen die Führungselemente neue Freiheiten bei der Konstruktion der Leiteinrichtung. So ist es beispielsweise möglich, dass die Leitschaufeln weniger stark am Austritt gekrümmt sein müssen. Bei herkömmlichen Kreiselpumpen war eine starke Umlenkung am Leitradaustritt erforderlich, da die aus dem Leitrad kommende Strömung in diesem Bereich stark ablösungsgefährdet ist und somit die Strömung hier nicht umgelenkt werden darf. Daher mussten bei herkömmlichen Kreiselpumpen die Leitschaufeln im Bereich kleiner Radien stark gekrümmt werden, um dennoch eine Umlenkung zu realisieren. Durch die erfindungsgemäße Integration von Führungselementen am Austritt der zwischen den Leitschaufeln gebildeten Leitkanäle ist eine solch starke Krümmung der Leitschaufeln nicht mehr zwangsläufig erforderlich. Erfindungsgemäß sind die Führungselemente als Schaufeln ausgebildet, die zumindest teilweise in die Leitkanäle hineinragen. So bilden die Führungselemente Zwischenschnitt-Schaufeln. Die Leitschaufeln des Leitrades erstrecken sich von einem Eintritt bis zu einem Austritt. Der Eintritt und der Austritt der Leiteinrichtung ist dabei als Eintritt bzw. Austritt in die Leitkanäle definiert, die zwischen den Leitschaufeln gebildet werden. Die als Zwischenschnitt-Schaufeln ausgebildeten Führungselemente sind am Austritt zumindest eines Teils der Leitkanäle angeordnet und ragen in die Leitkanäle noch hinein. Erfindungsgemäß erstrecken sich diese Zwischenschnitt-Schaufeln vom Austritt der Leitkanäle in Strömungsrichtung hinaus zur nächsten Stufe hin.

Die Führungselemente weisen dabei eine Krümmung zur Umlenkung der Strömung auf. Durch die gekrümmten Zwischenschaufeln, die sich anfangs mit den Leitschaufeln überdecken, wird eine Strömungsablösung deutlich verringert und somit der Wirkungsgrad der Kreiselpumpe gesteigert. Dies spart Betriebskosten ein. Weiterhin werden dadurch Abnutzungseffekte verhindert, sodass die erfindungsgemäße Kreiselpumpe weniger reparaturanfällig ist und eine lange Lebensdauer aufweist. Erfindungsgemäß ist das Laufrad als Radialrad und axial ausschüttend ausgebildet. Solche Laufräder werden auch als Zwitter-Laufräder bezeichnet. Während bei herkömmlichen radialen Laufrädern die Strömungsausschüttung in radialer Richtung erfolgt, ist die Abströmung bei einem Zwitter-Laufrad axial gerichtet. Somit ergibt sich ein S-Schlag im Meridianschnitt des Zwitter-Laufrads.

Diese erfindungsgemäße Kombination eines Zwitter-Laufrades und der Integration von Führungselementen bei der sich anschließenden Leiteinrichtung bringt erhebliche Vorteile mit sich. Bei herkömmlichen Kreiselpumpen mit konventionellen radial ausschüttenden Radiallaufrädern wird das aus dem Laufrad austretende Fluid in einem nachfolgenden Leitrad zunächst verzögert und anschließend in einer Überströmgeometrie der nachfolgenden Rückführpartie zugeführt. Hierdurch ergibt sich ein deutlich erhöhter radialer Bauaufwand. Insbesondere die Stufen von Höchstdruckkreiselpumpen weisen dabei sehr große Stufendurchmesser bezogen auf den Laufrad-Außendurchmesser auf. Der Stufeninnendurchmesser ist dabei im Verhältnis zum Laufrad-Außendurchmesser häufig um mehr als das 1,5-fache größer. Bei diesen herkömmlichen Kreiselpumpen erfolgt die Verzögerung der Strömung im Leitraddiffusor. Die Reduktion der Umfangsgeschwindigkeitskomponente erfolgt durch die nachfolgende Rückführbeschaufelung.

Durch den erfindungsgemäßen Einsatz eines Zwitter-Laufrads tritt die Strömung axial aus dem Laufrad aus. Die Strömung wird dann in einer einzigen Komponente verzögert, umgelenkt und der Drall, zwecks Zuströmung zur nächsten Stufe, reduziert. Bei herkömmlichen Kreiselpumpen mit Zwitter-Laufrädern führt dies in der Regel zu deutlich höheren Verlusten als bei konventionellen Hydrauliken, mit einem reinen Radialrad, die jedoch wiederum mehr Bauraum erfordern. Die erfindungsgemäße Kombination eines Zwitter-Laufrades mit einer sich anschließenden Leiteinrichtung, die Führungselemente aufweist, ermöglicht eine kompakte Bauform der Kreiselpumpe mit minimalen Stufendurchmessern und gewährleistet gleichzeitig eine verlustarme Verzögerung und eine Verbesserung der Abströmung. Somit ist eine Kreiselpumpe geschaffen, die trotz kompakter Bauform einen hohen Wirkungsgrad aufweist. Die Zuströmung zur nächsten Stufe wird dadurch erheblich verbessert.

Vorzugsweise weist das Laufrad eine Deckscheibe auf. Somit handelt es sich bei dem Laufrad um ein geschlossenes Laufrad, bei dem das Fluid in axialer Richtung eintritt, dann radial umgelenkt wird, aber schließlich doch, in Folge des S-förmigen Meridians, axial ausgeschüttet wird. Dabei erweist es sich als günstig, wenn das Laufrad eine Tragscheibe aufweist. Vorzugsweise ist die Tragscheibe zumindest bereichsweise abgedreht. Durch ein Abdrehen des äußeren Bereiches der Tragscheibe wird eine axiale Ausschüttung ermöglicht. Es ergibt sich ein S-förmiger Meridianschnitt. Die Bauweise führt zu einem verringerten Stufendurchmesser. Dadurch wird Material eingespart.

Bei einer vorteilhaften Variante der Erfindung ist zwischen dem Laufrad und der Leiteinrichtung ein Raum vorhanden. Vorzugsweise handelt es sich dabei um einen Radseitenraum.

Die Leiteinrichtung ist mit dem Pumpengehäuse fest verbunden bzw. kann von dem Stufengehäuse selbst gebildet werden.

Weitere Merkmale und Vorteile der Erfindung ergeben sich aus der Beschreibung eines Ausführungsbeispiels anhand von Zeichnungen und aus den Zeichnungen selbst.

Dabei zeigt:
- Figur 1: einen Axialschnitt, der ein Laufrad und eine Leiteinrichtung zeigt,
- Figur 2: eine perspektivische Darstellung des Laufrads und der Leiteinrichtung,
- Figur 3a: eine perspektivische Ansicht mit Stromlinien auf Basis einer Strömungssimulation,
- Figur 3b: eine perspektivische Ansicht mit Stromlinien auf Basis einer Strömungssimulation,
- Figur 3c: eine perspektivische Ansicht mit Strömungsvektoren auf Basis einer Strömungssimulation,
- Figur 4: eine perspektivische Ansicht der Leiteinrichtung,
- Figur 5a: eine perspektivische Darstellung der Leiteinrichtung mit Strömungsvektoren auf Basis einer Strömungssimulation,
- Figur 5b: eine perspektivische Darstellung der Leiteinrichtung mit Strömungsvektoren auf Basis einer Strömungssimulation,
- Figur 5c: eine perspektivische Darstellung der Leiteinrichtung mit Strömungsvektoren auf Basis einer Strömungssimulation.

Figur 1 zeigt exemplarisch einen Ausschnitt einer mehrstufigen Kreiselpumpe. Die Pumpe umfasst mehrere hintereinandergeschaltete Stufen, von der in Figur 1 exemplarisch eine Stufe dargestellt ist. Dabei ist ein Laufrad 1 auf einer Welle 2 angeordnet. Ein Stufengehäuse 3 umgibt das Laufrad 1. Ein Fluid strömt in axialer Richtung in das Laufrad 1 ein, wird dann in eine radiale Richtung umgelenkt und verlässt das Laufrad 1 schließlich wieder in axialer Richtung. Das Fluid strömt dann in eine Leiteinrichtung 4, die im Ausführungsbeispiel als Leitrad ausgebildet ist und vom Stufengehäuse 3 gebildet wird.

Das Laufrad 1 weist eine Deckscheibe 5 und eine Tragscheibe 6 auf. Die Tragscheibe 6 ist in ihrem äußeren Bereich abgedreht. Somit erstreckt sich die Deckscheibe 5 in radialer Richtung weiter als die Tragscheibe 6. Dadurch wird ein axial ausschüttendes Laufrad 1 geschaffen, das auch als Zwitter-Laufrad bezeichnet wird. Der Name Zwitter-Laufrad ergibt sich, weil es sich um ein Radialrad handelt, bei dem die Ausströmung jedoch axial gerichtet ist. Dies wird durch das Abdrehen der Tragscheibe 6 in ihrem äußeren Bereich ermöglicht.

Zwischen dem Laufrad 1 und der Leiteinrichtung 4 ein Raum 10 vorhanden. Dabei handelt es sich um einen Radseitenraum.

Figur 2 zeigt eine perspektivische Darstellung des Laufrads 1, das auf einer Welle 2 angeordnet ist. Das Fördermedium strömt von dem Laufrad 1 in die Leiteinrichtung 4.

Die Leiteinrichtung 4 umfasst Leitschaufeln 7. Zwischen benachbarten Leitschaufeln 7 werden Leitkanäle 8 gebildet.

Erfindungsgemäß sind am Austritt der Leitkanäle 8 Führungselemente 9 angeordnet.

Die Figuren 3a, 3b, 3c zeigen, dass sich durch Integration der Führungselemente 9 in die Leiteinrichtung 4 die Strömungsablösung stark verringern lässt.

Figur 4 zeigt eine perspektivische Darstellung der Leiteinrichtung 4. Man erkennt, dass die Führungselemente 9 als Schaufeln ausgebildet sind. Diese weisen eine Krümmung zur Umlenkung der Strömung auf. Erfindungsgemäß ragen die Führungselemente zumindest teilweise in die Leitkanäle 8 hinein. Die Führungselemente 9 erstrecken sich ausgehend vom Austritt der Leitkanäle 8 stromabwärts zunehmend in axialer Richtung.

Die Figuren 5a, 5b und 5c zeigen Strömungsvektoren auf drei unterschiedlichen Schnittebenen aus einer Strömungssimulation. Die Führungselemente 9 sorgen für eine Umlenkung der Strömung in axialer Richtung.

Die erfindungsgemäße Kombination einer Zwitter-Hydraulik bestehend aus einem Laufrad 1, welches als Zwitter-Laufrad ausgeführt ist, einer Leiteinrichtung 4, welche als Zwitter-Leitrad ausgeführt ist, und der Integration von Führungselementen 9, die als Zwischenschnitt-Schaufeln am Leitradaustritt angeordnet sind, führt zu einer Kreiselpumpe, die eine kompakte Bauform aufweist und dabei einen hohen Stufenwirkungsgrad besitzt.

## Patentansprüche

1. Kreiselpumpe mit mindestens einem als Radialrad ausgebildeten und axial ausschüttenden Laufrad (1), dem eine Leiteinrichtung (3) nachgeordnet ist, die Leitschaufeln (7) aufweist, zwischen denen Leitkanäle (8) gebildet werden, wobei am Austritt zumindest eines Teils der Leitkanäle (8) Führungselemente (9) angeordnet sind, die als Schaufeln ausgebildet sind, zumindest teilweise in die Leitkanäle (8) hineinragen und eine Krümmung zur Umlenkung der Strömung aufweisen, **dadurch gekennzeichnet, dass** sich die Führungselemente (9) ausgehend vom Austritt der Leitkanäle (8) stromabwärts zunehmend in axialer Richtung erstrecken.

2. Kreiselpumpe nach Anspruch 1, **dadurch gekennzeichnet, dass** das Laufrad (1) eine Deckscheibe (5) aufweist.

3. Kreiselpumpe nach einem der Ansprüche 1 oder 2, **dadurch gekennzeichnet, dass** das Laufrad (1) eine Tragscheibe (6) aufweist.

4. Kreiselpumpe nach Anspruch 3, **dadurch gekennzeichnet, dass** die Tragscheibe (6) in radialer Richtung einen kleineren Durchmesser als die Deckscheibe (5) aufweist.

5. Kreiselpumpe nach einem der Ansprüche 1 bis 4, **dadurch gekennzeichnet, dass** zwischen dem Laufrad (1) und der Leiteinrichtung (4) ein Raum (10) angeordnet ist.

6. Kreiselpumpe nach einem der Ansprüche 1 bis 5, **dadurch gekennzeichnet, dass** die Leiteinrichtung (4) mit einem Pumpengehäuseteil fest verbunden ist.

## Claims

1. Centrifugal pump having at least one axially discharging impeller (1) in the form of a radial impeller, downstream of which impeller there is arranged a guide device (3) having guide vanes (7) between which guide channels (8) are formed, wherein, at the outlet of at least some of the guide channels (8), there are arranged guide elements (9) which are in the form of vanes, which project at least partially into the guide channels (8) and which have a curvature for diverting the flow, **characterized in that,** proceeding from the outlet of the guide channels (8), the guide elements (9) extend downstream increasingly in the axial direction.

2. Centrifugal pump according to Claim 1,
**characterized in that**
the impeller (1) has a cover shroud (5).

3. Centrifugal pump according to either of Claims 1 and 2,
**characterized in that**
the impeller (1) has a rear shroud (6).

4. Centrifugal pump according to Claim 3,
**characterized in that**
the rear shroud (6) has a smaller diameter than the cover shroud (5) in the radial direction.

5. Centrifugal pump according to one of Claims 1 to 4,
**characterized in that**
a space (10) is arranged between the impeller (1) and the guide device (4).

6. Centrifugal pump according to one of Claims 1 to 5,
**characterized in that**
the guide device (4) is connected fixedly to a pump casing part.

## Revendications

1. Pompe centrifuge comprenant au moins une roue mobile (1) configurée en tant que roue radiale et déchargeant axialement, qui est suivie d'un dispositif de conduction (3), qui comprend des pales de conduction (7), entre lesquelles des canaux de conduction (8) sont formés, des éléments de guidage (9) étant agencés à la sortie d'au moins une partie des canaux de conduction (8), qui sont configurés en tant que boucles, s'enfoncent au moins partiellement dans les canaux de conduction (8) et présentent une courbure pour la déviation de l'écoulement, **caractérisée en ce que** les éléments de guidage (9) s'étendent à partir de la sortie des canaux de conduction (8) vers l'aval de plus en plus dans la direction axiale.

2. Pompe centrifuge selon la revendication 1, **caractérisée en ce que** la roue mobile (1) comprend un disque de recouvrement (5).

3. Pompe centrifuge selon l'une quelconque des revendications 1 ou 2, **caractérisée en ce que** la roue mobile (1) comprend un disque porteur (6).

4. Pompe centrifuge selon la revendication 3, **caractérisée en ce que** le disque porteur (6) présente dans la direction radiale un plus petit diamètre que le disque de recouvrement (5).

5. Pompe centrifuge selon l'une quelconque des revendications 1 à 4, **caractérisée en ce qu'**un espace (10) est agencé entre la roue mobile (1) et le dispositif de conduction (4).

6. Pompe centrifuge selon l'une quelconque des revendications 1 à 5, **caractérisée en ce que** le dispositif de conduction (4) est relié de manière fixe avec une partie de boîtier de pompe.
